# EUROPÄISCHE PATENTSCHRIFT

(11) **EP 0 854 281 B1**
(45) Veröffentlichungstag und Bekanntmachung des Hinweises auf die Patenterteilung: **08.01.2003**
(21) Anmeldenummer: 97117597.1
(22) Anmeldetag: 10.10.1997
(51) Int. Cl.: F02D 41/20

(54) **Verfahren und Vorrichtung zur Ansteuerung wenigstens eines elektromagnetischen Verbrauchers**
Device for controlling at least one electromagnetic consumer
Dispositif de pilotage d'au moins un consommateur électromagnetique

(30) Priorität: 17.01.1997 DE 19701553
(43) Veröffentlichungstag der Anmeldung: 22.07.1998
(73) Patentinhaber: ROBERT BOSCH GMBH, 70442 Stuttgart (DE)
(72) Erfinder: Burkel, Rainer, 71679 Asperg (DE); Rapp, Holger, 71254 Heimerdingen (DE); Werner, Andreas, 73262 Reichenbach (DE); Valouch, Bernhard, 75031 Eppingen (DE)

(56) Entgegenhaltungen:
- EP-A- 0 548 915

## Beschreibung

### Stand der Technik

Die Erfindung betrifft ein Verfahren und eine Vorrichtung zur Ansteuerung wenigstens eines elektromagnetischen Verbrauchers.

Eine Vorrichtung zur Ansteuerung wenigstens eines elektromagnetischen Verbrauchers ist aus der EP-A-0548915 bekannt. Dabei ist die Einspritzung in wenigstens eine erste und eine zweite Teileinspritzung aufgeteilt. Die in einem Speichermittel gespeicherte Ladung wird zu Beginn der Ansteuerung in den Verbraucher umgeladen, wobei in dem Speichermittel bei der ersten Teileinspritzung eine Teilladung verbleibt. Das Speichermittel wird dabei soweit entladen, bis es die Spannung der Versorgungsspannung erreicht hat. Die im Speichermittel verbleibende Ladung kann nicht zum schnellen Laden des Verbrauchers verwendet werden, da die Spannung des Kondensators den gleichen Wert besitzt, wie die Spannung der Versorgungsspannung. Bei dieser Einrichtung ist daher bei der zweiten Teileinspritzung ein beschleunigtes Einschalten wie bei der ersten Teileinspritzung nicht möglich. Bei mehreren Teileinspritzungen ist lediglich bei einer Teileinspritzung ein beschleunigter Schaltvorgang des Verbrauchers erzielbar.

Eine Vorrichtung zur Ansteuerung wenigstens eines elektromagnetischen Verbrauchers ist aus der DE-OS 44 13 240 bekannt. Bei dieser Vorrichtung wird die beim Abschalten freiwerdende Energie in einem Booster-Kondensator gespeichert. Beim Beginn der nächsten Ansteuerung wird die gespeicherte Energie in den Verbraucher umgeladen.

Ferner sind Einrichtungen bekannt, bei denen nach der eigentlichen Ansteuerung des Ventils durch kurzfristiges Ein- und Ausschalten des Stroms eine zusätzliche Aufladung des Kondensators erfolgt. Dieser Vorgang wird üblicherweise als Nachladen oder Rechargen bezeichnet. Diese Nachladezeit sollte möglichst kurz sein, da in der Regel nur sehr wenig Zeit zur Verfügung steht. Dies gilt besonders bei großen Drehzahlen.

Bei Einspritzsystemen, bei denen die Einspritzung in zwei Teileinspritzungen aufgeteilt ist, kann der Abstand zwischen den beiden Teileinspritzungen nicht kleiner gewählt werden, als die Zeit, die benötigt wird um den Kondensator auf eine ausreichend hohe Spannung aufzuladen, bei der der nachfolgende Einschaltvorgang ausreichend schnell erfolgt.

### Aufgabe der Erfindung

Der Erfindung liegt die Aufgabe zugrunde bei einer Vorrichtung zur Ansteuerung eines elektromagnetischen Verbrauchers den Abstand zwischen zwei Teileinspritzungen zu verkürzen, wobei bei der zweiten Teileinspritzung der Einschaltvorgang beschleunigt erfolgen soll.

### Vorteile der Erfindung

Die erfindungsgemäße Vorrichtung mit den Merkmalen der unabhängigen Ansprüche weist den Vorteil auf, daß der Abstand zwischen den beiden Teileinspritzungen sehr kurz gewählt werden kann, wobei gleichzeitig ein sehr schneller Schaltvorgang bei allen Teileinspritzungen möglich ist.

### Zeichnung

Die erfindungsgemäße Einrichtung wird nachstehend anhand der in der Zeichnung dargestellten Ausführungsformen erläutert. Es zeigen Figur 1 eine Schaltungsanordnung der erfindungsgemäßen Vorrichtung, Figur 2 und 3 verschiedene über der Zeit aufgetragene Signale.

### Beschreibung der Ausführungsbeispiele

Die erfindungsgemäße Einrichtung wird bevorzugt bei Brennkraftmaschinen, insbesondere bei selbst zündenden Brennkraftmaschinen, eingesetzt. Dort wird die Kraftstoffzumessung mittels elektromagnetischer Ventile gesteuert. Diese elektromagnetischen Ventile werden im folgenden als Verbraucher bezeichnet. Die Erfindung ist nicht auf diese Anwendung beschränkt, sie kann überall dort eingesetzt werden, wo schnell schaltende elektromagnetische Verbraucher benötigt werden.

Bei der Anwendung bei Brennkraftmaschinen, insbesondere bei selbstzündenden Brennkraftmaschinen, legen der Öffnungs- und Schließzeitpunkt des Magnetventils den Einspritzbeginn bzw. das Einspritzende des Kraftstoffs in den Zylinder fest.

In Figur 1 sind die wesentlichsten Elemente der erfindungsgemäßen Einrichtung dargestellt. Bei der dargestellten Ausführungsform handelt es sich um eine Vierzylinderbrennkraftmaschine. Hierbei ist jedem Verbraucher ein Einspritzventil und jedem Einspritzventil ein Zylinder der Brennkraftmaschine zugeordnet. Bei abweichenden Zylinderzahlen der Brennkraftmaschine sind Ventile, Schaltmittel und Dioden in entsprechender Zahl vorzusehen.

Mit 100, 101, 102 und 103 sind vier Verbraucher dargestellt. Jeweils ein Anschluß der Verbraucher 100 bis 103 stehen über ein Schaltmittel 115 und eine Diode 110 mit einer Spannungsversorgung 105 in Verbindung.

Die Diode 110 ist so angeordnet, daß sie mit ihrer Anode mit dem Pluspol und mit ihrer Kathode mit dem Schaltmittel 115 in Verbindung steht. Bei dem Schaltmittel 115 handelt es sich vorzugsweise um einen Feldeffekttransistor.

Jeweils der zweite Anschluß der Verbraucher 100 bis 103 steht über jeweils ein zweites Schaltmittel 120, 121, 122 und 123 mit einem Widerstandsmittel 125 in Verbindung. Bei dem Schaltmittel 120 bis 123 handelt es sich ebenfalls vorzugsweise um Feldeffekttransistoren. Die Schaltmittel 120 bis 123 werden als Low-Side-Schalter und das Schaltmittel 115 als High-Side-Schalter bezeichnet. Der zweite Anschluß des Widerstandsmittels 125 steht mit dem zweiten Anschluß der Spannungsversorgung in Verbindung.

Jedem Verbraucher 100 bis 103 ist eine Diode 130, 131, 132 und 133 zugeordnet. Die der Dioden stehen jeweils mit dem Verbindungspunkt zwischen Verbraucher und Low-Side-Schalter in Kontakt. Der Kathodenanschluß steht mit einem Kondensator 145 sowie einem weiteren Schaltmittel 140 in Verbindung. Der zweite Anschluß des Schaltmittels 140 steht mit den ersten Anschlüssen der Verbraucher 100 bis 103 in Kontakt. Bei dem Schaltmittel 140 handelt es sich ebenfalls vorzugsweise um einen Feldeffekttransistor. Dieses Schaltmittel 140 wird auch als Booster-Schalter bezeichnet. Der zweite Anschluß des Kondensators 145 steht ebenfalls mit dem zweiten Anschluß der Versorgungsspannung 105 in Verbindung.

Der High-Side-Schalter 115 wird von einer Steuereinheit 160 mit einem Ansteuersignal AH beaufschlagt. Das Schaltmittel 120 wird von der Steuereinheit 160 mit einem Ansteuersignal AL1, das Schaltmittel 121 mit einem Ansteuersignal AL2, das Schaltmittel 122 mit einem Ansteuersignal AL3, das Schaltmittel 123 mit einem Ansteuersignal AL4 und das Schaltmittel 140 mit einem Ansteuersignal AC beaufschlagt.

Zwischen dem zweiten Anschluß der Spannungsversorgung 105 und dem Verbindungspunkt zwischen dem Schaltmittel 115 und den ersten Anschlüssen der Verbraucher 100 bis 103 ist eine Diode 150 geschaltet. Hierbei ist die Anode der Diode mit dem zweiten Anschluß der Spannungsversorgung 105 verbunden.

Mittels des Widerstandes 125 kann der durch den Verbraucher fließende Strom ermittelt werden.

Mit der dargestellten Anordnung ist eine Strommessung über den Strommeßwiderstand 125 nur möglich, wenn eines der Schaltmittel 120 bis 123 geschlossen ist. Um den Strom auch bei geöffneten Low-Side-Schaltern erfassen zu können, kann der Strommeßwiderstand auch an anderer Stelle angeordnet werden. Beispielsweise kann der zweite Anschluß des Kondensators 145 mit dem Verbindungspunkt zwischen dem Strommeßmittel 125 und dem Schaltmittel 120 bis 123 verbunden werden. In diesem Fall ist auch eine Strommessung bei gesperrtem Low-Side-Schalter möglich. Ferner kann das Strommeßmittel zwischen der Spannungsversorgung und dem High-Side-Schalter bzw. zwischen dem High-Side-Schalter und den Verbrauchern angeordnet sein.

In Figur 2a ist das Ansteuersignal AC für den Booster-Transistor 140 aufgetragen. In Figur 2b ist das Ansteuersignal AH für die High-Side-Schalter 115 aufgetragen. Figur 2c zeigt das Ansteuersignal AL eines der Low-Side-Schalter. In Figur 2d ist der durch den Verbraucher fließende Strom I und in Figur 2e die am Kondensator 145 anliegende Spannung UC über der Zeit aufgetragen. Hierbei ist eine Ansteuerung, der einem Zumeßzyklus entspricht, ohne Voreinspritzung für ein Magnetventil dargestellt.

In jedem Zumeßzyklus werden verschiedene Phasen unterschieden. In einer Phase 0, vor der Ansteuerung des Verbrauchers ist die Endstufe abgeschaltet. Die Ansteuersignale AC, AH und AL befinden sich auf niederem Potential. Dies bedeutet, daß der High-Side-Schalter 115, die Low-Side-Schalter 120 bis 123 und der Booster-Schalter 140 den Stromfluß sperren. Durch die Verbraucher fließt kein Strom. Der Kondensator 145 ist auf seine maximale Spannung UC aufgeladen. Diese nimmt beispielsweise einen Wert von ca. 80 Volt an, wohingegen die Spannung der Spannungsversorgung einen Wert von ca. 12 V annimmt.

In der ersten Phase zu Beginn der Ansteuerung, die als Boosterbetrieb bezeichnet wird, wird der Low-Side-Schalter angesteuert, der dem Verbraucher zugeordnet ist, der Kraftstoff zumessen soll. Dies bedeutet, daß ab der Phase 1 das Signal AL einen hohen Pegel annimmt. Gleichzeitig wird auf die Leitung AC ein hohes Signal ausgegeben, das den Schalter 140 durchsteuert. Der High-Side-Schalter 115 wird nicht angesteuert, dieser sperrt weiterhin. Diese Ansteuerung der Schaltmittel bewirkt, daß vom Kondensator 145 über den Booster-Schalter 140, den entsprechenden Verbraucher, den dem Verbraucher zugeordneten Low-Side-Schalter und das Strommeßmittel 125 ein Strom fließt. In dieser Phase steigt der Strom I bedingt durch die hohe Spannung am Verbraucher sehr schnell an. Die Phase 1 endet, wenn die am Kondensator 145 anliegende Spannung einen bestimmten Wert U2 unterschreitet.

In der zweiten Phase, die als Anzugsstromregelung bezeichnet wird, wird der Einschaltstrom von dem High-Side-Schalter 115 übernommen und der Booster inaktiviert. In der zweiten Phase wird das Ansteuersignal für den Booster-Schalter 140 zurückgenommen, so daß der Schalter 140 sperrt. Die Ansteuersignale AH und AL für den High-Side-Schalter 115 und dem Verbraucher zugeordneten Low-Side-Schalter werden auf hohen Pegel gesetzt, damit diese Schalter den Stromfluß freigeben. Somit fließt ein Strom von der Spannungsversorgung 105 über die Diode 110, den High-Side-Schalter 115, den Verbraucher, den entsprechenden Low-Side-Schalter, den Strommeßwiderstand 125 zurück zur Spannungsquelle 105. Durch Antakten des High-Side-Schalters kann der Strom, der mittels des Strommeßwiderstandes 125 erfaßt wird, auf einen vorgebbaren Wert für den Anzugsstrom IA geregelt werden. Das heißt, bei Erreichen des Sollstroms IA für den Anzugsstrom wird der High-Side-Schalter 115 so angesteuert, daß er sperrt. Bei Unterschreiten einer weiteren Schwelle wird er wieder freigegeben.

Bei gesperrten High-Side-Schalter 115 wirkt ein Freilaufkreis. Der Strom fließt vom Verbraucher durch den Low-Side-Schalter, den Widerstand 125 und die Freilaufdiode 150.

Die zweite Phase endet, wenn von der Steuereinheit 160 das Ende der Anzugsphase ausgegeben wird. Dies kann z.B. der Fall sein, wenn eine Schaltzeitpunkterkennung erkennt, daß der Magnetventilanker seine neue Endlage erreicht hat. Erkennt die Schaltzeitpunkterkennung nicht innerhalb einer vorgegeben Zeit, daß der Magnetventilanker seine neue Endlage erreicht hat, so wird auf Fehler erkannt.

In der dritten Phase, die auch als erste Schnellöschung bezeichnet wird, wird das Ansteuersignal für den entsprechenden Low-Side-Schalter zurückgenommen. Dies bewirkt, daß ein Strom von dem jeweiligen Verbraucher durch die dem Verbraucher zugeordnete Diode 130 bis 133 in den Kondensator 145 fließt und die im Verbraucher gespeicherte Energie in den Kondensator 145 umgeladen wird. Der High-Side-Schalter 115 wird dabei in der dargestellten Ausführungsform so angesteuert, daß er geschlossen bleibt. In dieser Phase sinkt der Strom vom Anzugsstrom IA auf den Haltestrom IH ab. Gleichzeitig steigt die Spannung, die am Kondensator 145 anliegt, auf einen Wert U3, der aber deutlich unter dem Wert U1 liegt. Die dritte Phase ist beendet, wenn der Sollwert IH für den Haltestrom erreicht wird. Die beim Übergang vom Anzugsstrom IA auf den Haltestrom IH freiwerdende Energie wird in dem Kondensator gespeichert. Besonders vorteilhaft ist hierbei, daß der Übergang vom Anzugsstrom auf den Haltestrom auf Grund der Schnellöschung schnell erfolgt.

An die dritte Phase schließt sich die vierte Phase an, die auch als Haltestromregelung bezeichnet wird. Entsprechend wie in der zweiten Phase bleibt das Ansteuersignal für den Low-Side-Schalter auf seinem hohen Niveau, das heißt der dem Verbraucher zugeordnete Low-Side-Schalter bleibt geschlossen. Durch Öffnen und Schließen des High-Side-Schalters 115 wird der Strom, der durch den Verbraucher fließt, auf den Sollwert für den Haltestrom eingeregelt. Bei gesperrten High-Side-Schalter 115 wirkt ein Freilaufkreis. Der Strom fließt vom Verbraucher durch den Low-Side-Schalter, den Widerstand 125 und die Freilaufdiode 150. Die Phase 4 ist beendet, wenn der Einspritzvorgang abgeschlossen ist.

In der anschließenden fünften Phase, die auch als zweite Schnellöschung bezeichnet wird, wird der entsprechende Low-Side-Schalter abgeschaltet und der High-Side-Schalter 115 durchgesteuert. In dieser Phase fällt der Strom, der durch den Verbraucher fließt, ebenfalls schnell auf den Wert Null ab. Gleichzeitig steigt die Spannung U, die am Kondensator 145 anliegt, um einen kleineren Wert an, als in der dritten Phase.

In der 3 und 5 Phase geht der Sollwert für den Strom I von einem hohen auf einen niederen Wert über. In diesen Phasen wird jeweils der dem Verbraucher zugeordnete Low-Side-Schalter derart angesteuert, daß er den Stromfluß sperrt. Die frei werdende Energie wird dabei in den Kondensator 145 umgeladen. In diesen Phasen erfolgt eine Schnellöschung. Dies bewirkt, daß der Strom rasch seinen neuen Sollwert erreicht.

In den Phasen zwei und vier erfolgt eine Stromregelung durch Antakten des High-Side-Schalters. Bei gesperrtem High-Side-Schalter ist die Freilaufdiode 150 aktiv. In diesen Phasen fällt der Strom langsam ab. Dies führt zu einer geringeren Schaltfrequenz.

In der sechsten Phase, ist die Endstufe inaktiv, das heißt, es erfolgt keine Kraftstoffzumessung. Dies bedeutet, das Ansteuersignal AC für den Booster-Schalter 140, das Ansteuersignal AH für den High-Side-Schalter und das Ansteuersignal AL für die Low-Side-Schalter nehmen alle niedriges Niveau an und alle Schalter sperren. Der Strom, der durch den Verbraucher fließt, bleibt auf 0 und die Spannung am Kondensator 145 bleibt auf ihrem Wert.

In der siebten Phase nach der Ansteuerung, die auch als Nachtaktung bezeichnet wird, wird der High-Side-Schalter 115 durch das Ansteuersignal AH wieder in seinen leitenden Zustand gebracht. Durch Schließen eines Low-Side-Schalters wird ein Stromfluß in einem der Verbraucher initialisiert. Der Strom fließt beispielsweise über die Diode 110, den Schalter 115, den Verbraucher 100, das Schaltmittel 120 und das Strommeßmittel 125 zurück in die Spannungsquelle. Bei Erreichen eines Sollwertes für den Strom, der so gewählt ist, daß das Magnetventil noch nicht reagiert, wird der Low-Side-Schalter so angesteuert, daß er öffnet. Dies bewirkt wiederum eine Schnellöschung für den Strompfad bestehend aus dem Verbraucher, einem der Dioden 130 bis 133 und dem Kondensator 145. Dadurch steigt die am Kondensator 145 anliegende Spannung an.

Sobald der Strom einen bestimmten Wert unterschreitet, wird der Low-Side-Schalter 120 wieder aktiviert. Dieser Vorgang wird solange wiederholt, bis die Spannung am Kondensator 145 schrittweise wieder den Wert U1 erreicht. Dieser Vorgang wird als Rechargen bezeichnet.

Anschließend erfolgt die Phase 8, in der alle Ansteuersignale zurückgenommen und alle Schalter in ihrem gesperrten Zustand gebracht werden. Diese Phase entspricht der Phase 0.

Ist vorgesehen, daß pro Zumeßzyklus nur eine Einspritzung pro Zylinder erfolgt, so treten bei einer Einrichtung gemäß Figur 1 keine Schwierigkeiten auf. Ist dagegen vorgesehen, daß eine Einspritzung in wenigstens eine erste und eine zweite Teileinspritzungen aufgeteilt ist, so kann der Fall eintreten, daß der Abstand zwischen den beiden Teileinspritzungen nicht ausreicht um den Kondensator 145 auf eine ausreichende Spannung U1 aufzuladen. Daher ist der Abstand zwischen den Teileinspritzungen beschränkt oder die nachfolgende Teileinspritzung kann nicht mit erhöhter Spannung und mit damit verbunden Vorteilen erfolgen.

Eine Einspritzung wird vorzugsweise in eine Voreinspritzung, die vor der eigentlichen Haupteinspritzung liegt, und die Haupteinspritzung aufgeteilt. Ferner kann eine Nacheinspritzung nach der eigentlichen Haupteinspritzung erfolgen. Auch ist es möglich die Voreinspritzung, die Haupteinspritzung und/oder die Nacheinspritzung in weitere Teileinspritzungen zu unterteilen.

In Figur 3 sind die Spannung U am Kondensator 145 und der Strom I, der durch den Verbraucher fließt, über der Zeit aufgetragen. Die Verlauf der Signale U und I ist dabei gegenüber der Figur 2 vereinfacht dargestellt.

Der wesentliche Unterschied zur Figur 2 liegt darin, daß in Figur 3 eine Zumeßzyklus mit zwei Teileinspritzung dargestellt ist. Zwischen dem Zeitpunkt t1 und dem Zeitpunkt t2 erfolgt die Voreinspritzung und zwischen den Zeitpunkten t3 und t5 erfolgt die Haupteinspritzung. Die Voreinspritzung ist in der Regel kürzer als die Haupteinspritzung. Der Abstand zwischen Voreinspritzung und Haupteinspritzung, das heißt der Abstand zwischen t2 und t3, sollte möglichst kurz sein. In der Regel ist dieser Abstand kürzer als die Zeitdauer zwischen t5 und t6, die zum Nachladen des Kondensators 145 benötigt wird.

In Figur 3a ist die Spannung U und in Figur 3b der Strom I über der Zeit t aufgetragen. Bis zum Zeitpunkt t1 liegt am Kondensator 145 die Spannung U3 an dabei fließt kein Strom.

Zum Zeitpunkt t1 beginnt die Ansteuerung für die Voreinspritzung. Dabei werden, wie in Figur 2 beschrieben, die Schalter wie in Phase 1 angesteuert. Dies bedeutet, die im Kondensator 145 gespeicherte Ladung wird in den Verbraucher umgeladen. Dies hat zur Folge, daß die Spannung U am Kondensator auf den Wert U4 abfällt, der deutlich über Null liegt. Dies bedeutet, dem Speichermittel wird bei der Voreinspritzung nur eine Teilladung entnommen. Ein Teil der Ladung verbleibt im Speichermittel. Gleichzeitig fließt ein Strom mit dem Wert I1. Bis zum Zeitpunkt t2 werden die Schaltmittel entsprechend wie in Phase 2 angesteuert. Die Spannung verbleibt auf dem Wert U4 und der Strom I1 fließt durch den Verbraucher.

Zum Zeitpunkt t2 endet die Voreinspritzung. Entsprechend wie in Phase 5 werden die Schalter angesteuert. Dies hat zur Folge, daß der Strom I auf Null abfällt. Gleichzeitig steigt die Spannung U auf den Wert U1 an. Dies beruht darauf, daß die im Verbraucher gespeicherte Energie in den Kondensator umgeladen wird. Die im Kondensator 145 verbleibende Teilladung zusammen mit der beim Beenden der Voreinspritzung freiwerdenden Ladung reicht aus, daß die Spannung U am Kondensator auf den Wert U1 ansteigt. Diese Ladung des Kondensators reicht für ein beschleunigtes Einschalten des Verbrauchers bei der Haupteinspritzung aus.

Zum Zeitpunkt t3 beginnt die Ansteuerung für die Haupteinspritzung. Ab diesem Zeitpunkt erfolgt die Ansteuerung entsprechend wie in Figur 2 beschrieben. Zwischen den Zeitpunkten t3 und t4 werden die Schalter entsprechend den Phasen 1 und 2 angesteuert. Ab dem Zeitpunkt t4 wird der Strom I auf den Haltestrom entsprechend den Phasen 3 und 4 abgesenkt. Zwischen den Zeitpunkten t3 und t5 befindet sich die Spannung auf dem Wert U2, der nur unwesentlich über Null liegt.

Die Einspritzung endet zum Zeitpunkt t5. Bis zum Zeitpunkt t6 werden die Phasen 5 bis 7 abgearbeitet. Das heißt der Kondensator 145 wird durch antakten des Verbrauchers auf die Spannung U3 aufgeladen.

Erfindungsgemäß wird so vorgegangen, daß beim Nachladen in der Phase 7 der Kondensator 145 auf eine wesentlich höhere Spannung U3 aufgeladen wird als bei der Ausführungsform gemäß Figur 2. Der Wert der Spannung U3 ist so gewählt, daß nach der Entladung des Kondensators 145 bei der Voreinspritzung immer noch Energie im Kondensator 145 gespeichert ist.

Die Spannung U3 ist so gewählt, daß zusammen mit der beim Abschalten am Ende der Voreinspritzung aus dem Verbraucher in den Kondensator umgeladenen Energie die Spannung U1 erzielt wird. Die nach dem Ende der Voreinspritzung im Kondensator enthaltene Energie reicht zum beschleunigten Einschalten bei der Haupteinspritzung aus.

Die erfindungsgemäße Vorgehensweise wurde am Beispiel der Voreinspritzung und der Haupteinspritzung beschrieben. Die Vorgehensweise ist aber nicht auf dieses Ausführungsbeispiel beschränkt, sie kann immer angewendet werden, wenn zwei oder mehrere Einspritzungen kurz nacheinander erfolgen. Insbesondere kann auch vorgesehen sein, daß eine Voreinspritzung, eine Haupteinspritzung und eine Nacheinspritzung erfolgt. Hier ist es Vorteilhaft den Kondensator so aufzuladen, daß die Ladung für alle drei Teileinspritzungen ausreicht.

Allgemein gilt, erfolgen mehrere Einspritzungen so kurz hintereinander, daß zwischen den einzelnen Einspritzungen kein Nachladen des Kondensators möglich ist, so wird der Kondensator so aufgeladen, daß die Ladung für alle diese Einspritzungen ausreicht.

Sind wie in der Figur 1 dargestellt mehrere Verbraucher vorgesehen, insbesondere wenn die Zahl der Verbraucher größer als vier ist, ist es vorteilhaft, die Verbraucher in Gruppen aufzuteilen, wobei jeder Gruppe ein Kondensator zugeordnet ist.

Die erfindungsgemäße Vorrichtung wurde am Beispiel einer Brennkraftmaschine mit vier Zylindern dargestellt. Die Vorgehensweise ist auch auf Brennkraftmaschinen mit anderer Zylinderzahl übertragbar. Hierzu ist eine entsprechende Anzahl von Verbrauchern, Schaltmitteln und weiteren Elementen vorzusehen. Auch kann vorgesehen sein, daß die Verbraucher in eine größere Anzahl von Gruppen aufgeteilt wird. Dies ist insbesondere bei höheren Zylinderzahlen sinnvoll.

## Patentansprüche

1. Verfahren zur Ansteuerung wenigstens eines als Magnetventil ausgebildeten elektromagnetischen Verbrauchers zur Steuerung der Einspritzung von Kraftstoff in eine Brennkraftmaschine, bei dem eine Einspritzung in wenigstens eine erste und eine zweite Teileinspritzungen aufgeteilt ist, wobei die in einem Speichermittel (145) gespeicherte Ladung zu Beginn der Ansteuerung (t1) in den Verbraucher (100) umgeladen wird wobei in dem Speichermittel (145) bei der ersten Teileinspritzung eine Teilladung verbleibt, **dadurch gekennzeichnet, daß** die verbleibende Teilladung, so bemessen ist, daß sie bei der folgenden Teileinspritzung für ein beschleunigten Einschaltvorgang ausreicht.

2. Verfahren nach einem der vorherigen Ansprüche, **dadurch gekennzeichnet, daß** die im Speichermittel verbleibende Teilladung zusammen mit der beim Beenden der ersten Teileinspritzung freiwerdenden Ladung für einen beschleunigten Einschaltvorgang der folgenden Teileinspritzung ausreicht.

3. Verfahren nach einem der vorherigen Ansprüche, **dadurch gekennzeichnet, daß** das Speichermittel mit Ladung aus dem Verbraucher aufgeladen wird.

4. Vorrichtung zur Ansteuerung wenigstens eines als Magnetventil ausgebildeten elektromagnetischen Verbrauchers (100), insbesondere eines Magnetventils zur Steuerung der Einspritzung von Kraftstoff in eine Brennkraftmaschine, wobei eine Einspritzung in wenigstens eine erste und eine zweite Teileinspritzungen aufgeteilt ist, mit Mitteln (140), die die in einem Speichermittel (145) gespeicherte Ladung zu Beginn der Ansteuerung (1) in den Verbraucher (100) umladen, wobei in dem Speichermittel (145) bei der ersten Teileinspritzung eine Teilladung verbleibt, **dadurch gekennzeichnet daß** die verbleibende Teilladung, so bemessen ist, daß sie bei der folgenden Teileinspritzung für ein beschleunigten Einschaltvorgang ausreicht.

## Claims

1. Method for actuating an electromagnetic load which is embodied as a solenoid valve, for controlling the injection of fuel into an internal combustion engine, in which an injection is divided into at least a first partial injection and a second partial injection, the charge which is stored in a storage means (145) being recharged into the load (100) at the start of the actuation (t1), a partial charge remaining in the storage means (145) during the first partial injection, **characterized in that** the remaining partial charge is dimensioned such that it is sufficient for an accelerated switch-on operation during the following partial injection.

2. Method according to the preceding claim, **characterized in that** the partial charge remaining in the storage means, together with the charge which becomes free when the first partial injection is terminated, is sufficient for an accelerated switch-on operation during the following partial injection.

3. Method according to one of the preceding claims, **characterized in that** the storage means is charged with charge from the load.

4. Device for actuating at least one electromagnetic load (100) which is embodied as a solenoid valve, in particular a solenoid valve for controlling the injection of fuel into an internal combustion engine, an injection being divided into at least a first partial injection and a second partial injection, having means (140) which recharge the charge stored in a storage means (145) into the load (100) at the start of the actuation (1), a partial charge remaining in the storage means (145) during the first partial injection, **characterized in that** the remaining partial charge is dimensioned such that it is sufficient for an accelerated switch-on operation during the following partial injection.

## Revendications

1. Procédé de commande d'au moins un consommateur électromagnétique en forme d'électrovanne pour commander l'injection de carburant dans un moteur à combustion interne selon lequel on divise l'injection en au moins une première injection partielle et une seconde injection partielle, la charge accumulée dans un moyen de stockage (145) étant transférée au début de la commande (t1) dans le consommateur (100) et le moyen de stockage (145) conserve une charge partielle lors de la première injection partielle,
**caractérisé en ce que**
la charge partielle restante est dimensionnée pour qu'à l'injection partielle suivante, elle suffise pour une mise en oeuvre accélérée.

2. Procédé selon la revendication 1,
**caractérisé en ce que**
la charge partielle restante dans le moyen de stockage avec la charge libérée à la fin de la première injection partielle suffît pour une mise en oeuvre accélérée de l'injection partielle suivante.

3. Procédé selon l'une quelconque des revendications précédentes,
**caractérisé en ce que**
le moyen de stockage est chargé avec une charge du consommateur.

4. Dispositif de commande d'au moins un consommateur électromagnétique en forme d'électrovanne (100), notamment d'une électrovanne de commande de l'injection de carburant dans un moteur à combustion interne, l'injection étant divisée en au moins une première et une seconde injection partielles, comprenant des moyens (140) qui transfèrent la charge stockée dans un moyen de stockage (145) au début de la commande (1) vers le consommateur (100), le moyen de stockage (145) conservant une charge partielle lors de la première injection partielle,
**caractérisé en ce que**
la charge partielle restante est dimensionnée de façon que lors de l'injection partielle suivante elle suffise pour une mise en oeuvre accélérée.
